# EUROPÄISCHE PATENTSCHRIFT

(11) **EP 0 119 570 B1**
(45) Veröffentlichungstag und Bekanntmachung des Hinweises auf die Patenterteilung: **28.10.1987**
(21) Anmeldenummer: 84102641.2
(22) Anmeldetag: 10.03.1984
(51) Int. Cl.: B41F 13/58, B65H 45/22

(54) **Falztrichter für einen Falzapparat einer Rollenrotationsdruckmaschine**
Former for the folding device of a rotary web printing machine
Entonnoir de pliage pour le dispositif de pliage d'une machine à imprimer rotative pour bandes

(30) Priorität: 24.03.1983 DE 3310746
(43) Veröffentlichungstag der Anmeldung: 26.09.1984
(73) Patentinhaber: Koenig & Bauer Aktiengesellschaft, 97080 Würzburg (DE)
(72) Erfinder: Weschenfelder, Otto Theodor, D-8700 Würzburg (DE); Schmitt, Günter Karl, D-8700 Würzburg (DE)

## Beschreibung

Die Erfindung betrifft einen Falztrichter für einen Falzapparat einer Rotationsdruckmaschine gemäss dem Oberbegriff des Patentanspruches 1.

Durch die DE-A 2024648 ist ein Falztrichter für einen Falzapparat einer Rollenrotationsdruckmaschine bekannt geworden, der in Seitengestellen oberhalb einer Falzzylindergruppe mit horizontalen Zylinderachsen angeordnet ist.

In Rollenrotationsdruckmaschinen mit mehreren Druckwerken und Papierbahnen wird es häufig gefordert, die Papierbahn mit z.B. vierfarbigem Druck - je nach herzustellendem Produkt - beim Trichtereinlauf wahlweise obenauf oder nach unten zu legen. Hierzu waren bisher komplizierte Papierbahnführungen und -wendungen notwendig.

Der Erfindung liegt die Aufgabe zugrunde, einen Falztrichter zu schaffen, der es ermöglicht, auf einfache Weise das Ausschiessschema zu erweitern.

Die Aufgabe wird erfindungsgemäss durch den kennzeichnenden Teil des Patentanspruchs 1 gelöst.

Die mit der Erfindung erzielbaren Vorteile bestehen insbesondere darin, dass durch die Anwendung des erfindungsgemässen Trichters die Rollenrotationsdruckmaschine sowohl zur Herstellung von Zeitungen (mit der Punktur am Zeitungsfuss) als auch von Akzidenzdrucken verwendet werden kann. Es entfallen komplizierte Wendeeinrichtungen. Bei Vierfarbendrucken ist es nicht mehr notwendig, dass die in vier Farben bedruckte Papierbahnseite über Papierleitwalzen läuft. Es kann auf einfache Art und Weise der Vierfarbendruck wahlweise auf die Aussenseite des Falzproduktes oder nach innen gelegt werden.

Ein Ausführungsbeispiel der Erfindung ist in der Zeichnung dargestellt und wird im folgenden näher beschrieben. Es zeigen:
Fig. 1 eine schematische Darstellung einer Rollenrotationsdruckmaschine in Reihenbauweise mit einem Falzwerk mit aufgesetztem erfindungsgemässen Falztrichter,
Fig.2 eine Seitenansicht des erfindungsgemässen Falztrichters mit aufgesetzter Papierbahnführung,
Fig. 3 eine Draufsicht auf Fig. 2,
Fig. 4 einen Schnitt IV-IV in Fig. 3,
Fig. 5 einen Schnitt V-V in Fig. 3.

Wie in Fig. 1 dargestellt, werden z.B. zwei Papierbahnen 1 und 2 in fünf Druckeinheiten 3, 4, 5, 6, im Schön- und Widerdruck bedruckt. Die Papierbahn 1 wird z.B. einfarbig, die Papierbahn 2 vierfarbig im Schön- und Widerdruck bedruckt und anschliessend durch einen Trockenofen 9 über Papierleitwalzen 11 einem erfindungsgemässen Falztrichter 12 in einem Falzwerk 13 zugeführt.

Der Falztrichter 12 ist in Seitengestellen 14, 16 in bekannter Weise montiert. Im oberen Teil der Seitengestelle 14, 16 sind in ebenfalls bekannter Weise Papierleitwalzen 17 und angetriebene Zugwalzen 18,19 angeordnet.

Die Seitengestelle 14, 16 sind an einem Karusselloberteil 21 festgeschraubt. Das Karusselloberteil 21 sitzt auf einem Karussellsockel 22. Eine Verdrehung von Karusselloberteil 21 auf dem Karussellsockel 22 wird durch einen Lenkkranz 23 ermöglicht. Hierbei ist an einem Oberring 24 des Lenkkranzes 23 das Karusselloberteil 21 und ein Unterring 26 des Lenkkranzes 23 am Karussellsockel 22 befestigt. Somit lässt sich der an den Seitengestellen 14,16 befestigte Falztrichter 12 horizontal um mindestens 180° verdrehen. Über vier horizontale obere Streben 27, 28, 29, 31 sind die Seitengestelle 14, 16 am Oberrring 24 befestigt. Vier untere horizontale, am Karussellsokkel 22 angeschweisste Streben 32, 33, 34, 36 dienen zur Befestigung des Unterringes 26 am Karussellsockel 22. An einer Unterseite der oberen Streben 27, 28, 29, 31 und an einer Oberseite der unteren Streben 32, 33, 34, 36 sind obere 37 und untere Auflaufkeile 38 angeschraubt. Sie ermöglichen einen sicheren Stand des Karusselloberteils 21 mit den Seitengestellen 14, 16 auf dem Karussellsockel 22 in der 0°-Stellung des Falztrichters 12 - d.h., er ist zu den Druckwerken 4, 5, 6, 7 hin geneigt (siehe Fig. 1) - oder in der 180°-Stellung - d.h., der Falztrichter 12 ist von den Druckwerken 4, 5, 6, 7 weg geneigt. Arretiervorrichtungen 39, 41 sorgen dafür, dass der Falztrichter 12 wahlweise in der «0°-Stellung» oder in der «180°-Stellung» festgehalten werden kann. Hierbei ist ein Arretieranschlag 42, 43 in Form einer Lasche am Karussellsockel 22 und ein Arretieroberteil 44,46 in Form einer Lasche am Karusselloberteil 21 befestigt. Die Arretieroberteile 44 bzw. 46 schlagen in den Arretierstellungen 0° bzw. 180° an die Arretieranschläge 42 bzw. 43 an. Im Arretieranschlag 42 ist eine Gewindebohrung. Im Arretieroberteil 44, 46 ist jeweils eine Bohrung, durch die hindurch eine Schraube in die Gewindebohrung hineingeschraubt wird, und so das Karusselloberteil 21 am Karussellsockel 22 sicher arretiert ist. Am Karusselloberteil 21 sind zwei vertikale Befestigungsplatten 40, 45 angebracht, zwischen denen in ihren unteren Enden zwei herkömmliche Trichtereinlaufwalzen 47, 48 drehbar gelagert sind.

## Patentansprüche

1. Falztrichter für einen Falzapparat einer Rollenrotationsdruckmaschine, wobei der Falztrichter (12) in Seitengestellen (14; 16) oberhalb einer Falzzylindergruppe angeordnet ist, dadurch gekennzeichnet, dass der Falztrichter (12) oberhalb einer Falzzylindergruppe um eine senkrechte Achse drehbar angeordnet ist und dass Arretiereinrichtungen (39, 41) vorgesehen sind, um den Falztrichter (12) in den zwei Arbeitsstellungen im Drehberreich festzusetzen.

2. Falztrichter nach Anspruch 1, dadurch gekennzeichnet, dass der Falztrichter (12) zwischen Seitengestellen (14,16) befestigt ist, dass die Seitengestelle (14, 16) an einem Karusselloberteil (21) angeschraubt sind, dass ein auf Falzwerkseitengestellen aufgesetzter Karussellsockel (22) vorgesehen ist, dass zwischen Karusselloberteil (21) und Karussellsockel (22) ein Lenkkranz (23) montiert ist.

3. Falztrichter nach Anspruch 1 und 2, dadurch gekennzeichnet, dass in den Seitengestellen (14, 16) für den Falztrichter (12) eine Mehrzahl von Papierleitwalzen (11) angeordnet sind.

## Claims

1. Former for a folder of a web-fed rotary printing press whereby the former (12) is arranged in side frames (14; 16) above a group of folder cylinders, characterized in that the former (12) is rotatably arranged around a vertical axis above a group of folder cylinders and that locking devices (39, 41) are provided to fix the former (12) in the two working positions in the range of rotation.

2. Former in accordance with claim 1, characterized in that the former (12) is secured between side frames (14, 16), that the side frames (14, 16) are screwed to a carrousel upper part (21), that a carrousel base part (22) set on top of the folder side frames is provided, that a steering ring (23) is mounted between the carrousel upper part (21) and the carrousel base part (22).

3. Former in accordance with claims 1 and 2, characterized in that in the side frames (14, 16) for the former (12) a plurality of paper guide rollers (11) are arranged.

## Revendications

1. Entonnoir de pliage pour une plieuse d'une machine à imprimer rotative à bobines, où l'entonnoir de pliage (12) est disposé dans les montants latéraux (14; 16) au-dessus d'un groupe de cylindres plieurs, caractérisé en ce que l'entonnoir de pliage (12) est disposé au-dessus d'un groupe de cylindres plieurs de façon à pouvoir tourner autour d'un axe vertical, et que sont prévus des dispositifs de blocage (39, 41) pour fixer en rotation l'entonnoir de pliage (12) sur deux positions de travail.

2. Entonnoir de pliage selon la revendication 1, caractérisé en ce que l'entonnoir de pliage (12) est fixé entre deux montants latéraux (14,16), que les montants latéraux (14, 16) sont vissés à une partie supérieure de carrousel (21), qu'il est prévu un socle de carrousel (22) monté sur les montants latéraux du groupe plieur, et qu'une couronne d'orientation (23) est montée entre la partie supérieure de carrousel (21) et le socle de carrousel (22).

3. Entonnoir de pliage selon les revendications 1 ou 2, caractérisé en ce qu'un grand nombre de cylindres guidepapier (11) sont disposés dans les montants latéraux (14, 16) pour l'entonnoir de pliage (12).
